# EUROPÄISCHE PATENTSCHRIFT

(11) **EP 0 113 359 B1**
(45) Veröffentlichungstag und Bekanntmachung des Hinweises auf die Patenterteilung: **24.09.1986**
(21) Anmeldenummer: 83901892.6
(22) Anmeldetag: 27.06.1983
(51) Int. Cl.: B26B 21/40

(54) **HAARSCHNEIDEGERÄT**
HAIR CUTTING APPARATUS
APPAREIL A COUPER LES CHEVEUX

(30) Priorität: 15.07.1982 CH 4298/82
(43) Veröffentlichungstag der Anmeldung: 18.07.1984
(73) Patentinhaber: SZABO, Stephan L., CH-8126 Zumikon (CH)
(72) Erfinder: SZABO, Stephan L., CH-8126 Zumikon (CH)
(74) Vertreter: Scheidegger, Werner & Co.
(86) Internationale Anmeldenummer: CH8300082
(87) Internationale Veröffentlichungsnummer: WO8400319

## Beschreibung

Die Erfindung betrifft einen Rasierapparat mit einer schwenkbar an einem Gehäuse angelenkten Rasierklingenhalterung zum Hineinschwenken des Rasierklingenkopfes bei Nichtgebrauch in das Gehäuse.

Aus der US-A-3 492 722 ist ein Rasierapparat dieser Art bekannt, bei dem an einem kastenförmigen Gehäuse ein das Gehäuse oben abschliessender Deckel angelenkt ist, an dessen Innenseite an dem der Anlenkbefestigung gegenüberliegenden Rand ein Rasierklingenkopf für die Befestigung der Klinge angeordnet ist. Bei Nichtgebrauch ist dieser Rasierklingenkopf mit der Klinge in das Gehäuse hineingeschwenkt und dadurch jede Verletzungsgefahr ausgeschlossen. Bei herkömmlichen Rasierapparaten mit einem bei Gebrauch in die Hand zu nehmenden schlanken Stiel benutzt man entweder zum Versorgen des Apparates nach Gebrauch ein separates Etui oder man steckt nur eine Schutzkappe auf den Rasierklingenkopf auf, um die Verletzungsgefahr auszuschliessen.

Bei Gebrauch des eingangs erwähnten Rasierapparates mit der an einem kastenförmigen Gehäuse schwenkbar angelenkten, den Gehäusedeckel bildenden Rasierklingenhalterung muss man das nicht besonders handliche Gehäuse in der Hand halten, was angesichts der Hauptaufgabe dieses Gehäuses als Schutzhülle zur Vermeidung von Verletzungen nicht sehr sinnvoll ist, weshalb mit der vorliegenden Erfindung das Ziel verfolgt wurde, einen Rasierapparat dieser Art so auszubilden, dass das zur Aufnahme des Rasierklingenkopfes notwendigerweise gegenüber diesem breitere Gehäuse eine nützliche Funktion als zusätzliches Werkzeug erhält.

Zur Lösung dieser Aufgabe weist der Rasierapparat die Merkmale gemäss Anspruch 1 auf. Das Gehäuse ist als Haarschneidegerät ausgebildet und enthält in dem zur Anordnung der beweglichen Teile zweiteilig ausgebildeten Gehäuse eine mit der Schneidkante über den Gehäuserand vorstehende Klinge und eine Platte mit einer kammartigen Zahnreihe, welche zum Variieren des Abstandes der Zahnspitzen von der Klingenschneidkante zwecks Veränderung der Schnittlänge mittels eines zum Betätigen als Drehgriff ausgebildeten Exzenters vor- und zurückschiebbar bewegbar ist. Durch die Verwendung eines als Drehgriff ausgebildeten Exzenters ist eine wenig Platz benötigende und nach aussen geschlossene Gehäusekonstruktion möglich; wodurch sich dieses Gerät von einem aus der DE-A-2 336 206 bekannten Haarschneidegerät unterscheidet, welches an der Bedienungsseite für das Vor- und Zurückschieben offen ist, so dass abgeschnittene Haare zwischen die beweglichen Teile gelangen können, und welches als Gehäuse für die Kombination mit einer Rasierklingenhalterung zu unhandlich gross ist, da das Gehäuse dieses Gerätes insbesondere noch einen Ersatzklingen enthaltenden Klingenspeicher aufweist.

Der Vorteil des erfindungsgemässen Rasierapparates besteht darin, dass ein vor der Verletzungsgefahr durch die scharfe Klinge schützendes Etui nicht separat vorhanden sein muss und dass das als Schutzhülle wie auch als Handhabe dienende, mit der Rasierklingenhalterung gelenkig verbundene Gehäuse als Haarschneidegerät ausgebildet ist.

Ein Ausführungsbeispiel des Erfindungsgegenstandes wird nachfolgend anhand der Zeichnungen näher erläutert. Es zeigen:
Fig. 1 eine perspektivische Darstellung sämtlicher Einzelteile des Gerätes, getrennt übereinander in der Reihenfolge des Zusammenbaus dargestellt;
Fig. 2 das mit Ausnahme das Gehäuse- Oberteils aus den übrigen Einzelteilen zusammengefügte Gerät, in einer zurückgezogenen Stellung des die Zahnreihe tragenden Teils;
Fig. 3 das Gerät gemäss Fig. 2 in einer vorgeschobenen Stellung des die Zahnreihe aufweisenden Teils;
Fig. 4 das Gehäuse-Oberteil von der Innenseite, mit dem inwendig schwenkbar befestigten Haltearm und dem Rasierklingenkopf;
Fig. 5 das Gehäuse-Oberteil gemäss Fig. 4, mit herausgeschwenktem Haltearm und Rasierklingenkopf;
Fig. 6 das komplette Gerät in Ansicht auf das Gehäuse-Unterteil mit herausgeschwenktem Haltearm und Rasierklingenkopf;
Fig. 7 das komplette Gerät in Ansicht auf das Gehäuse-Oberteil;
Fig. 8 den Haltearm und Rasierklingenkopf getrennt voneinander und in grösserem Maßstab in Draufsicht dargestellt;
Fig. 9 den Haltearm mit Rasierklingenkopf im Masstab gemäss Fig, 8 und in Seitenansicht.

Der Rasierapparat und das Haarschneidegerät bilden eine miteinander gelenkig verbundene Einheit. Das Haarschneidegerät weist gemäss Fig. 1 ein Gehäuse-Unterteil 1 auf, das an seinem einen Rand eine fest angeordnete Zahnreihe 2 mit kurzen Zähnen besitzt. Die an die Zahnreihe 2 anschliessende geringfügig vertiefte Fläche 3 dient zur Aufnahme einer in der Zeichnung nicht dargestellten Klinge. Eine kleine Erhöhung 4 innerhalb der Fläche 3 dient zur Fixierung einer entsprechend dieser Erhöhung ausgeschnittenen Klinge. In dem schalenförmigen und einstückig aus Kunststoff hergestellten Gehäuseteil 1 ist in der Mitte ein ringförmiges Lager 5 ausgebildet, das zur Aufnahme eines in der Zeichnung nicht erkennbaren Drehzapfens an der Unterseite des Exzenter-Drehgriffes 6 dient. Der Exzenter-Drehgriff 6 besitzt an seiner Unterseite einen exzentrisch zu seiner Drehachse angeordneten Zapfen 7. Auf dem Gehäuse-Unterteil 1 liegt eine Platte 8 auf, die an einem Rand eine Zahnreihe 9 besitzt. Die Platte 8 weist einen quer zur Bewegungsrichtung der Platte verlaufenden Schlitz 10 auf, in welchen der Zapfen 7 an der Unterseite des Exzenter-Drehgriffes 6 eingreift. An den quer verlaufenden Schlitz 10 schliesst sich ein in der Bewegungsrichtung verlaufender Schlitz 11 an, der an der rückwärtigen Kante der Platte 8 offen ist, sodass der Zapfen 7 dort aus dem Schlitz austreten kann, um die Platte 8 ganz von dem Exzenter-Drehgriff 6 zu trennen.

Der Zapfen 7 an der Unterseite des Exzenter-Drehgriffs 6 greift ausserdem in eine bogenförmig verlaufende Rinne 12 ein, welche in dem Gehäuse-Unterteil 1 ausgebildet ist. Diese Rinne 12 begrenzt den Drehbereich des Exzenter-Drehgriffs 6, wenn der Zapfen 7 an dem einen oder anderen Ende der Rinne 12 anschlägs. Wenn der Zapfen 7 des Exzenter-Drehgriffs 6 sich in der Mitte des quer verlaufenden Schlitzes 10 der Platte 8 befindet, ist die Platte 8 am weitesten gegenüber dem Gehäuseteil 1 nach aussen verschoben, sodass der Abstand der Zahnspitzen der Zahnreihe 9 von der Schneidkante der in der Zeichnung nicht dargestellten Klinge am grössten ist. Wenn sich bei Drehung des Drehgriffs 6 der Zapfen 7 in dem Schlitz 10 nach links oder nach rechts bewegt, wird die Platte 8 zurückbewegt. Die Stellung mit am weitesten zurückgezogener Platte 8 ist in Fig. 2 dargestellt und die stellung mit am weitesten herausgeschobener Platte 8 ist in Fig. 3 dargestellt.

In dem ringförmigen Lager 5 ist eine unterhalb des Exzenter-Drehgriffs 6 dargestellte Druckfeder 13 eingesetzt, sodass der Drehgriff 6 mit seinem verzahnten Flanschrand 14 nach oben und gegen eine verzahnte, ringförmige Partie 15 an der Innenseite des Gehäuse-Oberteils 16 gedrückt wird. Dadurch lässt sich der Drehgriff 6 in jeder beliebigen Drehstellung einrasten und somit die Platte 8 mit der Zahnreihe 9 an einem Rand der Platte 8 in der gewünschten Stellung festlegen. Das Gehäuse-Oberteil 16 ist gleich gross wie das Gehäuse-Unterteil 1 und mit diesem vorzugsweise durch Kleben oder durch andere geeignete Weise verbunden. Das Gehäuse-Oberteil 16 weist eine Oeffnung 17 auf, durch die sich der Drehgriff 6 nach aussen erstreckt, sodass er betätigt werden kann. Ferner weist das Gehäuse-Oberteil 16 an einem Rand eine fest angeordnete Zahnreihe 18 mit kurzen Zähnen auf, die auf den Zähnen der Zahnreihe 9 an der Platte 8 zu liegen kommen, wie aus Fig. 7 hervorgeht.

Die Zahnreihe 18 am Rand des ebenfalls aus einem einstückigen Kunststoffteil bestehenden Gehäuseoberteils ist aus ästhetischen Gründen angeordnet, damit die Zähne der sich genau überdeckenden Zahnreihen 9 und 18 sich bis an die Gehäuse-Oberseite erstrecken und damit die abgetrennten Haare gut abgeführt werden und sich nicht am Rand des Gehäuse-Oberteils festsetzen können.

Wie aus den Figuren 4 und 5 hervorgeht, sind an dem Gehäuse-Oberteil 16 an der Innenseite die gegenüberliegenden Ränder stufenförmig ausgebildet und dadurch Führungsflächen 19 vorgesehen, auf welchen die Platte 8 mit ihren gegenüberliegenden Rändern 40 geführt ist, wenn die Platte 8 vor- und zurückbewegt wird. In Fig. 4 und 5 ist auch die die Oeffnung 17 im Gehäuse-Oberteil 16 umschliessende ringförmige verzahnte Partie 15 erkennbar, welche mit dem verzahnten Flanschrand 14 des Exzenter-Drehgriffs 6 in Eingriff gelangt.

Gemäss den Figuren 4 und 5 ist ferner in dem Gehäuse-Oberteil 16 an dem der Zahnreihe 18 gegenüberliegenden Rand an der Innenseite des Oberteils der auch in Fig. 1 unterhalb des Gehäuse-Oberteils 16 in Einzelteile zerlegt dargestellte Haltearm 20 schwenkbar gelagert, . der aus den beiden zusammenfügbaren Teilen 21 und 22 besteht, von denen der Teil 21 noch eine Schwenkachse 23 trägt. Diese Schwenkachse 23 ist in zwei Lagerkörpern 24 an der Innenseite des Gehäuse-Oberteils 16 drehbar gelagert. Der Teil 22 des aus Kunststoffmaterial bestehenden Haltearms 20 besitzt an einer Seite zwei elastische Finger 25, die in die entsprechend ausgebildete Rückseite eines handelsüblichen Rasierklingenkopfes 26 einrasten und diesen festhalten, wobei der Rasierklingenkopf 26 etwas schwenkbeweglich ist.

Die beiden Klemmfinger 25 des Teils 22 ermöglichen ein leichtes Auswechseln des Rasierklingenkopfes 26. In diesem handelsüblichen Rasierklingenkopf 26 ist eine Tandemklinge 27 angeordnet. Die Einzelheiten des Haltearms 20 mit dem am Ende angeordneten Rasierklingenkopf 26 gehen noch deutlicher aus der Darstellung im grösseren Masstab gemäss den Figuren 8 und 9 hervor. Aus diesen Figuren ist auch erkennbar, dass zwei im Gehäuse-Unterteil 1 innenseitig befestigte Stifte 28, die in Fig. 1 bis 3 dargestellt sind, eine schneidenartige Kante 29 aufweisen, welche mit der in dem Gehäuse-Oberteil 16 schwenkbar gelagerten Achse 23 zusammenwirken, welche Achse gemäss Fig. 9 an den beiden Stirnenden zwei sich kreuzende Einschnitte 30 aufweist, in die die schneidenartige Kante 29 eingreifen kann. Dadurch ist der Haltearm 20 in zwei verschiedenen Schwenkstellungen eingerastet.

Um den Haltearm 20 mit dem am Ende angeordneten Rasierklingenkopf 26 aus dem vom Gehäuse-Unterteil 1 und Gehäuse-Oberteil 16 gebildeten Gehäuse, in welchem er sich in der Nichtgebrauchsstellung befindet, wie aus Fig. 4 hervorgeht, in die Gebrauchsstellung gemäss Fig. 5 und 6 zu schwenken, weist das Gehäuse-Unterteil 1 eine entsprechend geformte Oeffnung 31 auf, durch die hindurch der Haltearm 20 mit dem Rasierklingenkopf 26 nach aussen geschwenkt wird. Das Gehäuse-Oberteil 16 weist eine weitere Oeffnung 32 auf, die dazu dient, den Haltearm 20 mit einem Finger nach aussen zu drücken. Fig. 6 zeigt die Ansicht des Gerätes von der Rückseite mit dem in die Gebrauchsstellung nach aussen geschwenkten, den Rasierklingenkopf 26 tragenden Haltearm 20. In dieser Figur 6 ist auch die auf dem Gehäuse-Unterteil 1 festgehaltene Klinge 33 zum Haarschneiden erkennbar, die etwas über die Zahnreihe 2 am Rand des Gehäuse-Unterteils 1 vorsteht. Die Ansicht des Geräts von der Vorderseite ist in Fig. 7 gezeigt.

## Patentansprüche

1. Rasierapparat mit einer schwenkbar an einem Gehäuse (1,16) angelenkten Rasierklingenhalterung (20) zum Hineinschwenken eines Rasierklingenkopfes (26) bei Nichtgebrauch in das Gehäuse, dadurch gekennzeichnet, dass das Gehäuse als Haarschneidegerät mit einer in dem zweiteiligen Gehäuse (1, 16) auswechselbar gehaltenen Klinge (33) ausgebildet ist, deren Schneidkante an dem von der Anlenkbefestigung (23-29) für die Rasierklingenhalterung (20) abgewandten und mit einer kammartigen Zahnreihe (18) versehenen Gehäuserand vorsteht, und gegen welche Klinge (33) eine Platte (8) mit einer an ihrem Rand ausgebildeten und über die Klingen- Schneidkante vorstehenden kammartigen Zahnreihe (9) anliegt, welche Platte (8) zum Variieren des Abstandes der Zahnspitzen von der Klingen-Schneidkante zwecks Veränderung der Schnittlänge mittels eines zum Betätigen als Drehgriff ausgebildeten Exzenters (6,7) in dem zweiteiligen Gehäuse (1, 16) vor- und zurückschiebbar bewegbar ist.

2. Rasierapparat nach Anspruch 1, dadurch gekennzeichnet, dass der Exzenter-Drehgriff (6) im einen Gehäuseteil (1) drehbar gelagert ist und sich durch eine runde Oeffnung (17) im andern Gehäuseteil (16) hindurcherstreckt und dass der Exzenter-Drehgriff (6) einen zu seiner Drehachse exzentrisch angeordneten Zapfen (7) trägt, der in einem in der Platte (8) angeordneten und quer zur Bewegungsrichtung verlaufenden Schlitz (10) gleitet und die Platte (8) vor- und zurückbewegt, wenn der Exzenter-Drehgriff (6) gedreht wird.

3. Rasierapparat nach Anspruch 2, dadurch gekennzeichnet, dass an den quer zur • Bewegungsrichtung der Platte (8) sich erstreckenden Schlitz (10) ein in der Bewegungsrichtung verlaufender Schlitz (11) sich anschliesst, der das Herausziehen der Platte (8) mit der Zahnreihe (9) aus dem Gehäuse (1, 16) ermöglicht, um die Klinge (33) auszuwechseln.

4. Rasierapparat nach Anspruch 2, dadurch gekennzeichnet, dass der Exzenter-Drehgriff (6) einen ringsum verlaufenden Flanschrand (14) aufweist, der oberseitig verzahnt ist und mittels einer unterhalb des Exzenter-Drehgriffs (6) angeordneten Druckfeder (13) gegen eine verzahnte, ringförmige Partie (15) an der Innenseite des Gehäuseteils (16) angedrückt ist, um die Platte (8) mit der Zahnreihe (9) in der gewünschten Stellung durch Einrasten der Verzahnungen (14, 15) festzuhalten.

5. Rasierapparat nach Anspruch 1, dadurch gekennzeichnet, dass ein den Rasierklingenkopf (26) tragender Haltearm (20) in der Gebrauchsstellung in einer Anschlagposition schräg aus dem Gehäuse (1, 16) hervorsteht, wobei zwecks Benutzung des Rasierklingenkopfes (26) das Gehäuse (1, 16) als Handgriff dient.

6. Rasierapparat nach Anspruch 5, dadurch gekennzeichnet, dass der Rasierklingenkopf (26) am Haltearm (20) auswechselbar befestigt ist.

7. Rasierapparat nach Anspruch 6, dadurch gekennzeichnet, dass der Rasierklingenkopf (26) aus einem Kunststoffelement mit mindestens einer darin permanent befestigten Klinge, vorzugsweise einer Tandemklinge (27), besteht.

## Claims

1. A razor having a housing (1, 16) and a razor blade mounting means (26) on the end of a retaining arm (20) being pivotally secured to said housing for pivotally moving said razor-blade mounting means into a position of non-use within said housing, the improvement comprising wherein said housing is a hair-cutting appliance and having a hair-cutting blade (33) held interchangeably between two parts (1, 16) of said housing, wherein a cutting edge of said blade (33) projects beyond a rim of said housing (1, 16) remote from said pivot means for said retaining arm (20), which rim having a comb-like row of teeth (18), wherein a plate (8) having a comb-like row of teeth (9) thereon is provided and bears against said blade (33) and projects beyond said cutting edge thereof, said plate being movable reciprocally within said housing by means of a turning handle (6) having eccentric means (7) for facilitating a varying of the distance between the tips of said teeth and said cutting edge to effect an altering of the length of hair to be cut.

2. A razor according to claim 1, wherein said turning handle (6) ist mounted rotatably in one part (1) of the housing (1, 16) and extends through a circular aperture in the other part (16) thereof; and wherein said rotatable turning handle (6) carries a pin (7) arranged eccentrically of its axis of rotation and sliding in a slot (10) arranged in the plate (8) extending at right angles to the direction of movement thereof, the said pin (7) moving the said plate (8) back and forth when the said turning handle (6) is rotated.

3. A razor according to claim 2, wherein said slot (11), running in the direction of movenent of the plate (8), adjoins the slot (10) running at right angles to the said direction of movement, the said slot (11) making it possible to remove the said plate (6), with the row of teeth (9), from the housing (1, 16), in order to change the blade (33).

4. A razor according to claim 2, wherein said rotatable turning handle (6) of the eccentric comprises a flanged peripheral edge (14), the upper surface of which is toothed and is pressed, by a compression spring (13), arranged below the said turning handle (6) against a toothed annular part (15) on the inside of the part (16) of the housing (1, 16), for the purpose of securing the plate (8), with the row of teeth (9), in the desired position by engaging the said teeth (14) with each other teeth (15).

5. A razor according to claim 1, wherein said retaining arm (20), carrying the razor-blade mounting means (26), in the operative position projects obliquely from the housing (1, 16), the latter serving as a handle when the said razor-blade head is in use.

6. A razor according to claim 5, wherein said razor-blade mounting means (26) is secured interchangeably to the retaining arm (20).

7. A razor according to claim 6, wherein said razor-blade mounting means (26) consists of a plastic element having at least one blade, preferably a tendem-blade, secured permanently therein.

## Revendications

1. Appareil de rasage avec un support de lame de rasoir (20) articulé de façon pivotante à un boîtier (1, 16) pour le pivotement rentrant d'une tête de lame de rasoir (28) dans le boîtier en cas de non usage, caractérisé en ce que le boîtier est réalisé sous forme de dispositif de coupe de cheveux avec une lame (33) maintenue de façon interchangeable dans le boîtier (1, 18) en deux parties et dont l'arête coupante dépasse du bord de boîtier tourne du côté opposé à la fixation articulée (23-29) pour le support de lame de rasoir (20) et pourvu d'une rangée de dents (18) en , forme de peigne et contre laquelle lame (33) s'applique une plaque (8) avec une rangée de dents (9) en forme de peigne réalisée à son bord et depassant au-delà de l'arête coupante de la lame, laquelle plaque (8), pour la variation de la distance des pointes des dents à l'arête coupante de la lame en vue de la modification de la longueur de coupe, est mobile de façon coulissante en avant et en arrière dans le boîtier (1, 18) en deux parties au moyen d'un excentrique (8, 7) réalise sous forme de poignée tournante pour l'actionnement.

2. Appareil de rasage selon la revendication 1, caractérisé en ce que la poignée tournante formant excentrique (8) est montée de façon tournante dans un élément de boîtier (1) et s'étend à travers un orifice rond (17) dans l'autre élément de boîtier (16) et en ce que la poignée tournante à excentrique (6) porte un ergot (7) disposé excentriquement par rapport à son axe de rotation et qui glisse dans une fente disposée dans la plaque (8) et s'étendant transversalement à la direction de mouvement et déplace la plaque (8) en avant et en arrière lorsqu'on fait tourner la poignée tournante à excentrique (8).

3. Appareil de rasage selon la revendication 2, caractérisé en ce qu'à la fente (10), s'étendant transversalement à la direction de mouvement de la plaque (8), se raccorde une fente (11) s'étendant dans la direction de mouvement et qui permet l'extraction de la plaque (8) avec la rangée de dents (9) hors du boîtier (16) pour changer la lame (33).

4. Appareil de rasage selon la revendication 2, caractérisé en ce que la poignée tournante à excentrique (6) présente un rebord (14) s'étendant annulairement autour qui est dente sur sa face supérieure et est appuyé, au moyen d'un ressort de compression (13) monte en dessous de la poignée tournante à excentrique (6) contre une partie annulaire dentée (15) sur la face interne de l'élément de boîtier (16) pour immobiliser le plaque (8) avec le rangée de dents (9) dans la position désirée par engrènement des dentures (14, 15).

5. Appareil de rasage selon la revendication 1, caractérisé en ce qu'un bras de support (20), portant la tête de lame de rasoir (26), dépasse obliquement hors du boîtier (1, 16) dans la position d'utilisation dans une position de butée, auquel cas le boîtier (1,16) sert de poignée pour l'utilisation de la tête de lame de rasoir (26).

8. Appareil. de rasage selon la revendication 5, caractérisé en ce que la tête de lame de rasoir (26) est fixée de façon interchangeable au bras de support (20).

7. Appareil de rasage selon la revendication 6, caractérisé en ce que la tête de lame de rasoir (28) consiste en un élément de matière synthétique à au moins une lame, de préférence une lame tandem (27), fixée de façon permanente dans celui-ci.
